# EUROPÄISCHE PATENTSCHRIFT

(11) **EP 2 698 476 B1**
(45) Veröffentlichungstag und Bekanntmachung des Hinweises auf die Patenterteilung: **12.08.2015**
(21) Anmeldenummer: 13172594.7
(22) Anmeldetag: 19.06.2013
(51) Int. Cl.: E02B 15/04, E02D 27/42

(54) **Verfahren zur Gründung eines Offshore-Bauwerks sowie Fundament für ein Offshore-Bauwerk**
Method for the construction of an offshore structure and foundation for an offshore structure
Procédé de fondation d'un ouvrage offshore et fondation pour un ouvrage offshore

(30) Priorität: 14.08.2012 DE 102012016092
(43) Veröffentlichungstag der Anmeldung: 19.02.2014
(73) Patentinhaber: RWE Innogy GmbH, 45127 Essen (DE)
(72) Erfinder: Bartminn, Daniel, 25335 Elmshorn (DE)
(74) Vertreter: Kierdorf Ritschel

(56) Entgegenhaltungen:
- GB-A- 2 476 051

## Beschreibung

Die Erfindung betrifft ein Verfahren zur Gründung eines Offshore-Bauwerks mit einer Verankerungsstruktur und wenigstens einem in den Meeresuntergrund gesetzten Gründungspfahl, wobei wenigstens ein Teil der Struktur innerhalb des Gründungspfahls unter Lastabtrag in den Meeresuntergrund fixiert wird und innerhalb des Gründungspfahls unter Verwendung einer aushärtbaren Masse vergossen wird.

Die Erfindung betrifft weiterhin ein Fundament eines Offshore-Bauwerks mit wenigstens einer Verankerungsstruktur mit wenigstens einem in den Meeresuntergrund eingesetzten Gründungspfahl, wobei wenigstens ein Teil der Struktur unter Lastabtrag in den Meeresuntergrund in den Gründungspfahl eingesetzt ist und diesem vergossen ist.

Ein Verfahren sowie ein Fundament der zuvor genannten Art ist beispielsweise aus der WO 2011/010937 A1 oder auch der GB 2476051 A bekannt.

Die WO 2011/010937 A1 betrifft insbesondere ein Verfahren zur Steuerung des Lastabtrags zwischen einer Struktur und einem Gründungspfahl während des Vergießens der Struktur in dem Gründungspfahl.

Die in der WO 2011/010937 A1 beschriebene Struktur umfasst ein Stützbein beispielsweise eines Jacket-Fundaments, welches in einem Gründungspfahl in dem Meeresuntergrund vergossen wird. Das Stützbein umfasst eine Manschette, die so an dem Stützbein angebracht ist, dass das Stützbein mit einer vorgesehenen Einbettungslänge in den Gründungspfahl eintauchen kann und die Last der Struktur über die Manschette in den Gründungspfahl abgetragen wird, solange das Stützbein innerhalb des Gründungspfahls noch nicht vergossen ist und solange die Vergussmasse noch nicht ausgehärtet ist. Eine Einstellung beziehungsweise Feinjustage der Einbindungslänge des Stützbeins erfolgt über Distanzstücke, die zwischen der Manschette und dem Gründungspfahl platziert werden.

Offshore-Gründungen werden häufig als Pfahlgründungen ausgeführt, wobei in den Meeresuntergrund üblicherweise ein oder mehrere Gründungspfähle gerammt werden. Nachdem die Pfähle, die als Hohlpfähle ausgebildet sind, über die vorgesehene Länge in den Meeresuntergrund getrieben wurden, wird auf diese eine Verankerungsstruktur, beispielsweise in Form eines sogenannten Jacket-Fundaments aufgesetzt. Das Jacket-Fundament nimmt später ein Übergangsstück (transition piece) und ein auf dem Übergangsstück errichtetes Bauwerk auf. Die Stützbeine der Struktur können beispielsweise mit sogenannten pile sleeves versehen sein, die in der Einbaulage von den Gründungspfählen durchsetzt sind, alternativ können die Stützbeine in die Gründungspfähle eintauchen und mit diesen vergossen werden.

Üblicherweise umfassen Jacket-Fundamente oder andere Verankerungsstrukturen mehrere Stützbeine, so dass zur Herstellung der Gründung mehrere Gründungspfähle in den Meeresuntergrund zu treiben sind. Aufgrund von geologischen Inhomogeniäten des Meeresuntergrundes ist es nicht immer möglich, die Gründungspfähle mit exakt gleicher Eindringtiefe in den Meeresuntergrund zu rammen. Um etwaige Höhenunterschiede ausgleichen zu können, ist beispielsweise bei dem in der WO 2011/010937 A1 beschriebenen Verfahren vorgesehen, zwischen den an den Stützbeinen der Struktur vorgesehenen Manschetten (brackets) und der umlaufenden Stirnfläche der Gründungpfähle Distanzstücke (shims) vorzusehen. Über die Manschetten wird die Last der Struktur in die Gründungspfähle abgetragen, bevor die Verbindung vergossen wird und die aushärtbare Vergussmasse die Traglast in den Meeresuntergrund ableitet.

Die in der WO 2011/010937 beschriebene Maßnahme zum Ausgleich von Niveauunterschieden, die sich aufgrund einer unterschiedlichen Eintreibtiefe der Gründungspfähle in den Meeresuntergrund ergeben, sind dazu geeignet, nur geringfügige Niveauunterschiede auszugleichen, die sich z. B. auch nach Einbringen/Verwendung von Distanzstücken aus Messtoleranzen ergeben. Darüber hinaus ist das Abfangen der Struktur mittels Manschetten, wie im Stand der Technik bekannt, mit dem Nachteil behaftet, dass eine aufwendige feste Verlegung von Leitungen an dem betreffenden Stützbein der Struktur zum Einbringen von Vergussmasse in den Gründungspfahl erforderlich ist. Der Ringraum zwischen Stützbein und Gründungspfahl ist nämlich nach dem Absetzen der Struktur nicht mehr ohne weiteres zugänglich.

Der Erfindung liegt daher die Aufgabe zugrunde, ein Verfahren der eingangs genannten Art diesbezüglich zu verbessern.

Der Erfindung liegt weiterhin die Aufgabe zugrunde, ein Fundament der eingangs genannten Art bereitzustellen, mit welchem das zuvor erwähnte Verfahren besonders einfach durchführbar ist.

Die der Erfindung zugrunde liegende Aufgabe wird zunächst gelöst durch ein Verfahren zur Gründung eines Offshore-Bauwerks mit einer Verankerungsstruktur und wenigstens einem in den Meeresuntergrund gesetzten Gründungspfahl, wobei wenigstens ein Teil der Struktur innerhalb des Gründungspfahls unter Lastabtrag in den Meeresuntergrund fixiert wird und innerhalb des Gründungspfahls unter Verwendung einer aushärtbaren Masse vergossen wird, wobei sich das Verfahren insbesondere dadurch auszeichnet, dass der Gründungspfahl vor dem Einsetzen der Struktur bis zu einem vorgegebenen Niveau mit einer tragfähigen selbstnivellierenden Füllung versehen wird, dass die Struktur auf der Füllung unter Lastabtrag in den Meeresuntergrund und/oder in den Gründungpfahl abgesetzt wird und dass die Vergussmasse nach dem Absetzen der Struktur auf der Füllung eingebracht wird.

Erfindungsgemäß ist also vorgesehen, auf sogenannte Brackets (Kragen, Manschetten, Absetzkonsolen) an den Stützbeinen der Struktur vollständig zu verzichten und einen Höhenausgleich über die Einstellung des Niveaus einer Füllung innerhalb der Gründungspfähle oder eines einzigen Gründungspfahls zu bewerkstelligen. Hierdurch kann gänzlich auf mechanische Einrichtungen an den Stützbeinen verzichtet werden. Die Stützbeine können einfach auf die entsprechend nivellierte Füllung aufgesetzt werden. Dabei erfolgt ein Lastabtrag über die Füllung des Gründungspfahls.

Eine solche Vorgehensweise ist hierdurch weiterhin mit dem Vorzug behaftet, dass es nicht erforderlich ist, an den Stützbeinen der Struktur Leitungen oder andere Einrichtungen zur Einbringung von Vergussmasse vorzusehen. Vielmehr ist der Ringraum zwischen Gründungspfahl und Stützbein auf der dem Meeresboden abgekehrten Seite offen, so dass eine Vergussmasse in den oberseitig offenen Ringraum eingebracht werden kann.

Zweckmäßigerweise wird als Füllung ein selbstverdichtender fließfähiger Beton oder eine Vergussharzschlämme in den Gründungspfahl eingebracht. Der Beton ist so fließfähig, dass sich eine Selbstnivellierung des Betons einstellt, ohne dass es erforderlich wäre, den Beton mit üblichen Rüttelverdichtungsmaßnahmen zusätzlich zu verdichten.

Unter Wasser aushärtbare, entsprechend fließfähige Betone sind grundsätzlich im Markt verfügbar. Das erfindungsgemäße Verfahren lässt sich aber auch mit herkömmlichen eingerüttelten eventuell bewehrten Unterwasserbetonen anwenden.

Nach dem erfindungsgemäßen Verfahren ist vorgesehen, einen oder mehrere Gründungspfähle als zylindrische Stahlrohre in den Meeresuntergrund zu rammen. Nach dem Rammen des Gründungspfahles wird dieser ausgebohrt und/oder ausgespült und mit einem selbstverdichtenden, selbstnivellierenden, fließfähigen Beton verfüllt, und zwar bis zu einem Niveau, welches die Einsetztiefe beziehungsweise Einbettungslänge des in dem Gründungspfahl einzusetzenden Stützbeins der Struktur definiert. Bei Einbringen von mehreren Gründungspfählen werden diese zweckmäßigerweise bis zum gleichen Niveau verfüllt.

Die Stützbeine der Struktur können auf die ausgehärtete Füllung abgesetzt werden, so dass zunächst ein Lastabtrag über die Füllung in den Meeresuntergrund erfolgt. Dabei erfolgt zwangsläufig auch ein Lastabtrag über die ausgehärtete Füllung und reibschlüssig und/oder formschlüssig über den Gründungspfahl in den Meeresuntergrund.

Bei einer besonders zweckmäßigen Variante des Verfahrens gemäß der Erfindung ist vorgesehen, dass die Struktur vor dem Vergießen innerhalb des Gründungspfahls in Umfangsrichtung vorfixiert wird.

Zweckmäßigerweise wird das Niveau der Füllung innerhalb des Gründungpfahls in Abhängigkeit von einer geplanten Einbettungslänge der Struktur innerhalb des Gründungspfahls gewählt.

In die Füllung können innerhalb des Gründungspfahls vorgesehene Scheerelemente in Form von Dübeln, Rippen oder dergleichen Vorsprüngen eingebettet sein, so dass die Füllung einen Formschluss mit dem Gründungspfahl eingeht und der Lastabtrag sowohl über die Füllung als auch über den Gründungspfahl in den Meeresuntergrund erfolgt.

Bei einer besonders vorteilhaften Variante des Verfahrens gemäß der Erfindung ist vorgesehen, dass die Struktur unter Zwischenlage eines elastomerem Materials auf der Füllung abgesetzt wird. Bei einer Gründung mittels mehrerer Gründungspfählen kann ein elastomeres Material auf der Füllung dazu verwendet werden, geringfügige Niveauunterschiede nach Aushärtung der Füllung auszugleichen. Anstelle eines elastomeren Materials können auch Distanzstücke auf der Füllung abgelegt werden, bevor die Struktur abgesetzt wird.

Bei einer besonders zweckmäßigen Variante des Verfahrens gemäß der Erfindung ist vorgesehen, dass die Struktur innerhalb des Gründungspfahls vor dem Vergießen mittels Keilen fixiert und/oder zentriert wird, um zu verhindern, dass beim Aushärten der nachher eingebrachten Vergussmasse Relativbewegungen zwischen dem Gründungspfahl und der Struktur auftreten, die beispielsweise wellen- und/oder windinduziert sind und zur Folge hätten, dass kein hinreichender Stoffschluss zwischen der Struktur und der eingebrachten Vergussmasse gebildet wird.

Die der Erfindung zugrunde liegende Aufgabe wird weiterhin gelöst durch ein Fundament eines Offshore-Bauwerks mit wenigstens einer Verankerungsstruktur und mit wenigstens einem in den Meeresuntergrund eingesetzten Gründungspfahl, wobei wenigstens ein Teil der Struktur unter Lastabtrag in den Meeresuntergrund in den Gründungspfahl eingesetzt ist und in diesem Vergossen ist, wobei sich das Fundament dadurch auszeichnet, dass der in dem Gründungspfahl eingebettete Teil der Struktur ausschließlich innerhalb des Gründungpfahls abgefangen ist, das heißt, dass die Struktur gemäß der Erfindung frei von sogenannten Brackets oder ähnlichen Mitteln zur Lastabtragung über die Stirnseite des Gründungspfahls ist.

Bei einer zweckmäßigen Variante des Fundaments gemäß der Erfindung ist vorgesehen, dass die Struktur wenigstens ein Stützbein aufweist, das innerhalb des Gründungspfahls auf einem Betonsockel steht.

Zweckmäßigerweise ist das Fundament als Jacket-Fundament ausgebildet, welches mehrere Stützbeine aufweist.

Besonders vorteilhaft ist es, wenn die Stützbeine keine Halteklammern, Manschetten oder Brackets aufweisen.

Es zeigen:
- Figur 1:: einen Teilschnitt durch eine in einen Gründungspfahl eingesetzte Struktur eines Fundaments gemäß der Erfindung,
- Figur 2:: eine der Figur 1 entsprechende Ansicht, wobei das Stützbein der Struktur mit Keilen innerhalb des Gründungspfahls vorläufig fixiert ist,
- Figur 3:: eine perspektivische Ansicht eines mit mehreren Keilen zentrierten Stützbeins einer Struktur, wobei aus Gründen der Anschaulichkeit der Gründungspfahl nicht dargestellt ist, und
- Figur 4:: eine Ansicht in Richtung des in Figur 3 dargestellten Pfeiles.

In Figur 1 ist mit 1 ein Stützbein 1 als Teil einer Verankerungsstruktur eines Offshore-Bauwerks bezeichnet. Der Einfachheit halber wird die Verankerungsstruktur nachstehend als Struktur bezeichnet. Diese Struktur ist beispielsweise als sogenanntes Jacket-Fundament mit mehreren Stützbeinen 1 ausgeführt, welches ein Übergangsstück (transition piece) und ein darauf errichtetes Bauwerk, beispielsweise in Form eines Turms mit einem Windkraftgenerator aufnimmt. Das Stützbein 1 taucht über eine vorgegebene Einbettungslänge in einen Gründungspfahl 2 ein, der beispielsweise als Stahlrohr ausgeführt ist und in den Meeresuntergrund 3 eingerammt wurde. Nach dem Rammen des Gründungspfahls 2 wurde dieser ausgebohrt oder ausgespült, das heißt über eine vorgesehene Länge von dem in diesen eingedrungenen Sediment/Gestein befreit. Sodann wird in den Gründungspfahl 2 eine Füllung 4 in Form eines fließfähigen selbstverdichtenden Betons, Vergussharz, Sand oder ähnlichen Material eingebracht. Wie dies andeutungsweise in Figur 1 dargestellt ist, ist der Gründungspfahl 2 in dem Bereich, in dem er die Füllung 4 aufnimmt, mit Scheerdübeln 5 versehen, die sich radial einwärts in den Gründungspfahl 2 und in die Füllung 4 erstrecken. Die Füllung 4 wird bis zu einem Niveau in den Gründungspfahl 2 eingebracht, das in Abhängigkeit einer geplanten Einbettungslänge des Stützbeins 1 innerhalb des Gründungspfahls 2 gewählt wurde. Alternativ kann bei hinreichender Kenntnis des anstehenden Bodens das Stützbein auch in den sich im Pfahl befindenden Boden abgesetzt werden und auf das Verfällen verzichtet werden.

Beispielsweise kann das Jacket-Fundament als Struktur insgesamt drei Stützbeine 1 aufweisen, die jeweils von einem Gründungspfahl 2 aufgenommen werden. In allen drei Gründungspfählen 2 wird dann entsprechend dem geplanten Niveau des Fundaments und der geplanten Einbettungslänge der Stützbeine 1 eine Füllung 4 eingebracht.

Nach dem Aushärten der Füllung 4 wird die Struktur so abgesetzt, dass das Stützbein 1 oder im Falle mehrerer Stützbeine alle Stützbeine auf der Füllung 4 abgesetzt wird, derart, dass die Last der Struktur über die Füllung 4 und den Gründungspfahl 2 in den Meeresuntergrund 3 eingetragen wird.

Das Stützbein 1 ist beispielsweise säulenförmig ausgebildet und auf seiner Außenseite mit Scheerrippen 6 versehen.

Nach dem Absetzen der Struktur wird der Ringraum 7 zwischen dem Stützbein 1 und dem Gründungspfahl 2 mit einer Vergussmasse 8 verfüllt, die zwischen dem Stützbein 1 und dem Gründungspfahl 2 einen Stoffschluss herstellt, so dass ein Lastabtrag über die gesamte Konstruktion gleichmäßig in den Meeresuntergrund 3 erfolgt.

Das Stützbein 3 ist zweckmäßigerweise mit einem Stützfuß 9 versehen, der, wie dies in den Figuren 3 und 4 erkennbar ist, aus kreuzförmig angeordneten Stahlstegen bestehen kann.

Um eine Vorfixierung des Stützbeins 1 innerhalb des Gründungspfahls 2 und gegebenenfalls eine Zentrierung des Stützbeins 1 innerhalb des Gründungspfahls 2 zu erwirken bevor die Vergussmasse 8 eingebracht wird, sind in den Ringraum 7 zwischen Gründungspfahl 2 und Stützbein 1 mehrere Keile 10 eingesetzt, die nach Aushärten der Vergussmasse 8 wieder entnommen werden können.

Die Keile 10 können über eine entsprechende Vorrichtung, die in Figur 3 nur andeutungsweise dargestellt ist, abgehängt werden. Diese Keile 10 stellen sicher, dass in Umfangsrichtung keine Relativbewegung zwischen dem Stützbein 1 und dem Gründungspfahl 2 stattfinden kann, solange die Vergussmasse 8 noch nicht ausgehärtet und tragfähig ist.

Die gesamte in den Figuren dargestellte Anordnung befindet sich unter Wasser. Betone und ähnliche Vergussmassen die unter Wasser aushärten, entsprechend fließfähig und folglich selbstnivellierend sind, sind im Stand der Technik bekannt.

Die Sicherung mittels der Keile 10 erfolgt in erster Linie, um Relativbewegungen zu verhindern, die durch Wellenschlag oder Windlast induziert sind.

Eine Lagesicherung während des Aushärtens kann auch ohne Keile erreicht und nachgewiesen werden. Dazu ist eine planmäßige, toleranzfreie Lagerung erforderlich. Diese lässt z. B. durch unter dem Stützfuß eingebrachte Hydraulikkissen darstellen. Bei vierbeinigen oder mehrbeinigen Jackets lässt sich eine statisch bestimmte Lagerung auf drei Punkten dadurch erreichen, dass planmäßig nur drei Stützfüße auf gleicher Ebene abgesetzt werden und das vierte (fünfte...) Bein planmäßig nicht auf der Füllung aufliegt. Das dem freien Bein gegenüberliegende Bein wird entsprechend verfüllt oder beschwert, damit sich der Gesamtschwerpunkt innerhalb der drei aufliegenden Punkte befindet. Die Verfüllung wird so gewählt, dass durch Wellen und/oder Windlasten auftretende Abhebekräfte kompensiert werden. Das vierte "freie" Bein wird durch ein Elastomer unterfüttert, um bei temporär auftretenden höheren Wellen und/oder Windlasten ein Kippen zu verhindern. Seitliche Kräfte werden über Reibung in den Pfahl abgetragen.

### Bezugszeichenliste:

- 1: Stützbein
- 2: Gründungspfahl
- 3: Meeresuntergrund
- 4: Füllung
- 5: Scheerdübel
- 6: Scheerrippen
- 7: Ringraum
- 8: Vergussmasse
- 9: Stützfuß
- 10: Keile

## Patentansprüche

1. Verfahren zur Gründung eines Offshore-Bauwerks mit einer Verankerungsstruktur und wenigstens einem in den Meeresuntergrund (3) eingesetzten Gründungspfahl (2), wobei wenigstens ein Teil der Struktur innerhalb des Gründungspfahls (2) unter Lastabtrag in den Meeresuntergrund (3) fixiert wird und innerhalb des Gründungspfahls (2) unter Verwendung einer aushärtbaren Masse vergossen wird, **dadurch gekennzeichnet, dass** der Gründungspfahl (2) vor dem Einsetzen der Struktur bis zu einem vorgegebenen Niveau mit einer tragfähigen, selbstnivellierenden Füllung (4) versehen wird, dass die Struktur auf der Füllung (4) unter Lastabtrag in den Meeresuntergrund (3) und/oder in den Gründungspfahl (2) abgesetzt wird und dass die Vergussmasse (8) nach dem Absetzen der Struktur auf der Füllung (4) eingebracht wird.

2. Verfahren nach Anspruch 1, **dadurch gekennzeichnet, dass** als Füllung (4) ein selbstverdichtender, fließfähiger Beton in den Gründungpfahl (2) eingebracht wird.

3. Verfahren nach einem der Ansprüche 1 oder 2, **dadurch gekennzeichnet, dass** die Struktur vor dem Vergießen innerhalb des Gründungspfahls (2) in Umfangsrichtung vorfixiert wird.

4. Verfahren nach einem der Ansprüche 1 bis 3, **dadurch gekennzeichnet, dass** das Niveau der Füllung (4) innerhalb des Gründungspfahls (2) in Abhängigkeit von einer geplanten Einbettungslänge der Struktur innerhalb des Gründungspfahls (2) gewählt wird.

5. Verfahren nach einem der Ansprüche 1 bis 4, **dadurch gekennzeichnet, dass** die Füllung (4) innerhalb des Gründungspfahls (2) vorgesehene Scheerelemente in Form von Dübeln, Rippen oder dergleichen Vorsprüngen einbettet.

6. Verfahren nach einem der Ansprüche 1 bis 5, **dadurch gekennzeichnet, dass** die Struktur unter Zwischenlage eines elastomeren Materials auf der Füllung (4) abgesetzt wird.

7. Verfahren nach einem der Ansprüche 3 bis 6, **dadurch gekennzeichnet, dass** die Struktur vor dem Einbringen der Vergussmasse vorläufig innerhalb des Gründungspfahls (2) mittels Keilen (10) fixiert und/oder zentriert wird.

8. Fundament eines Offshore-Bauwerks mit wenigstens einer Verankerungsstruktur und mit wenigstens einem in den Meeresuntergrund (3) eingesetzten Gründungspfahl (2), wobei wenigstens ein Teil der Struktur unter Lastabtrag in Meeresuntergrund (3) in den Gründungspfahl (2) eingesetzt ist und in diesem vergossen ist, **dadurch gekennzeichnet, dass** der in den Gründungspfahl (2) eingebettete Teil der Struktur ausschließlich innerhalb des Gründungspfahls (2) abgefangen ist.

9. Fundament nach Anspruch 8, **dadurch gekennzeichnet, dass** die Struktur wenigstens ein Stützbein (1) aufweist, das innerhalb des Gründungspfahls (2) auf einem Betonsockel steht.

10. Fundament nach einem der Ansprüche 8 oder 9, **dadurch gekennzeichnet**, das es als Jacket-Fundament ausgebildet ist, welches mehrere Stützbeine (1) aufweist.

11. Fundament nach einem der Ansprüche 8 bis 10, **dadurch gekennzeichnet, dass** die Stützbeine (1) keine Halteklammern aufweisen.

## Claims

1. Method for founding an offshore construction with an anchoring structure and at least one foundation pile (2) inserted into the subsoil beneath the sea bed (3), whereby at least part of the structure within the foundation pile (2) is affixed in the subsoil beneath the sea bed (3) under load transfer, and grouted inside the foundation pile (2) using a curable mass, **characterised in that** the foundation pile (2) is equipped with a load-bearing, self-levelling filling (4) up to predetermined level prior to inserting the structure, **in that** the structure on the filling (4) is deposited in the subsoil beneath the sea bed (3) and/or in the foundation pile (2) under load transfer, and **in that** the grouting compound (8) is inserted after depositing the structure on the filling (4).

2. Method according to claim 1, **characterised in that** self-compacting, flowable concrete is inserted into the foundation pile (2) as a filling (4).

3. Method according to one of the claims 1 or 2, **characterised in that** the structure is pre-fixed inside the foundation pile (2) in a circumferential direction prior to grouting.

4. Method according to one of the claims 1 to 3, **characterised in that** the level of filling (4) inside the foundation pile (2) is selected depending on a planned embedding length of the structure within the foundation pile (2).

5. Method according to one of the claims 1 to 4, **characterised in that** the filling (4) within the foundation pile (2) envisages the embedding of shear elements in the form of dowels, ribs or similar projections.

6. Method according to one of the claims 1 to 5, **characterised in that** the structure is deposited on the filling (4) using temporary positioning of an elastomer material.

7. Method according to one of the claims 3 to 6, **characterised in that** the structure is temporarily fixed and/or centred inside the foundation pile (2) by means of wedges (10) prior to inserting the grouting compound.

8. Foundation of an offshore construction with at least one anchoring structure and at least one foundation pile (2) inserted into the subsoil beneath the sea bed (3), whereby at least a part of the structure is inserted into the foundation pile (2) in the subsoil beneath the sea bed (3) under load transfer, and grouted inside the same, **characterised in that** the part of the structure embedded into the foundation pile (2) is retained only within the foundation pile (2).

9. Foundation according to claim 8, **characterised in that** the structure comprises at least one support strut (1), standing inside the foundation pile (2) on a concrete plinth.

10. Foundation according to one of the claims 8 or 9, **characterised in that** the same is designed as a jacket foundation, comprising several support struts (1).

11. Foundation according to one of the claims 8 to 10, **characterised in that** the support struts (1) do not comprise retaining clips.

## Revendications

1. Procédé de fondation d'un ouvrage offshore avec une structure d'ancrage et au moins un pieu de fondation (2) inséré dans le fond marin (3), au moins une partie de la structure étant fixée à l'intérieur du pieu de fondation (2) avec une déviation des charges dans le fond marin (3) et coulée à l'intérieur du pieu de fondation (2) à l'aide d'une masse durcissable, **caractérisé en ce que** le pieu de fondation (2) est muni, avant l'insertion de la structure jusqu'à un niveau prédéterminé, d'un remplissage (4) porteur auto-nivelant, **en ce que** la structure est posée sur le remplissage (4) avec une déviation des charges dans le fond marin (3) et/ou dans le pieu de fondation (2) et **en ce que** la masse de scellement (8) est appliquée après la pose de la structure sur le remplissage (4).

2. Procédé selon la revendication 1, **caractérisé en ce que** le remplissage appliqué dans le pieu de fondation (2) est un béton fluide auto-compactant.

3. Procédé selon l'une des revendications 1 ou 2, **caractérisé en ce que** la structure est préfixée avant le coulage à l'intérieur du pieu de fondation (2) sur la circonférence.

4. Procédé selon l'une des revendications 1 à 3, **caractérisé en ce que** le niveau de remplissage (4) à l'intérieur du pieu de fondation (2) est choisi en fonction d'une longueur d'intégration prévue de la structure à l'intérieur du pieu de fondation (2).

5. Procédé selon l'une des revendications 1 à 4, **caractérisé en ce que** le remplissage (4) intègre, à l'intérieur du pieu de fondation (2), des éléments de cisaillement sous la forme de chevilles, de nervures ou autres saillies.

6. Procédé selon l'une des revendications 1 à 5, **caractérisé en ce que** la structure est posée sur le remplissage en intercalant un matériau élastomère.

7. Procédé selon l'une des revendications 3 à 6, **caractérisé en ce que** la structure et fixée et/ou centrée provisoirement, avant l'insertion de la masse de scellement, à l'intérieur du pieu de fondation (2) à l'aide de cales (10).

8. Fondation d'un ouvrage offshore avec au moins une structure d'ancrage et au moins un pieu de fondation (2) inséré dans le fond marin (3), au moins une partie de la structure étant insérée, avec une déviation des charges dans le fond marin (3), dans le pieu de fondation (2) et coulée dans celui-ci, **caractérisée en ce que** la partie de la structure intégrée dans le pieu de fondation (2) est bloquée exclusivement à l'intérieur du pieu de fondation (2).

9. Fondation selon la revendication 8, **caractérisée en ce que** la structure comprend au moins un montant d'appui (1) qui se trouve à l'intérieur du pieu de fondation (2) sur un socle de béton.

10. Fondation selon l'une des revendications 8 ou 9, **caractérisée en ce qu'**elle est conçue comme une fondation Jacket comprenant plusieurs montants d'appui (1).

11. Fondation selon l'une des revendications 8 à 10, **caractérisée en ce que** les montants d'appui (1) ne comprennent pas d'agrafes de maintien.
